# EUROPÄISCHE PATENTSCHRIFT

(11) **EP 3 378 368 B1**
(45) Veröffentlichungstag und Bekanntmachung des Hinweises auf die Patenterteilung: **23.11.2022**
(21) Anmeldenummer: 18162596.3
(22) Anmeldetag: 19.03.2018
(51) Int. Cl.: A47K 11/10

(54) **TOILETTENBÜRSTE**
TOILET BRUSH
BROSSE POUR TOILETTES

(30) Priorität: 23.03.2017 DE 102017106302
(43) Veröffentlichungstag der Anmeldung: 26.09.2018
(73) Patentinhaber: Hanses, Klemens, 44388 Dortmund (DE)
(72) Erfinder: Hanses, Klemens, 44388 Dortmund (DE)
(74) Vertreter: Schäperklaus, Jochen

(56) Entgegenhaltungen:
- EP-A1- 1 190 644
- DE-U1- 8 812 044
- DE-U1- 29 516 311

## Beschreibung

Die vorliegende Erfindung betrifft eine System umfassend eine Toilettenbürste und ein Festkörperreinigungsmittel gemäß Anspruch 1.

Aus dem Stand der Technik sind Toilettenbürsten bekannt, die einen Bürstenkopf mit mehreren Bürstenelementen zur Reinigung einer Toilette umfassen. Die Bürstenelemente sind dabei an einem Bürstenschaft befestigt.

Aus der DE29516311U ist eine Reinigungsbürste für Toilettenbecken bekannt, die ein röhrenförmiges Stielelement mit Reinigungsmaterial und im Bereich des Bürstenkörpers mindestens eine Dosieröffnung aufweist.

Aus der DE102015105469A1 ist eine Toilettenbürste bekannt, die innerhalb des Bürstenschafts einen Hohlraum aufweist, in dem ein Festkörperreinigungsmittel angeordnet werden kann. Der Hohlraum ist über Ausnehmungen fluidisch mit einer Umgebung der Toilettenbürste verbunden, sodass bei Reinigung einer Toilette Wasser durch die Ausnehmungen in den Hohlraum strömen und aus ihm heraus strömen kann. Im Hohlraum löst sich ein Teil des Festkörperreinigungsmittels im Wasser und gelangt so in die Toilette, wodurch die Reinigungswirkung verbessert wird.

Demgegenüber liegt der vorliegenden Erfindung die Aufgabe zugrunde, System mit verbesserten Strömungsverhältnissen für das Wasser bei Reinigung einer Toilette innerhalb des Hohlraums des Bürstenschafts zu schaffen.

Diese Aufgabe wird durch ein System nach Anspruch 1 gelöst.

Ausführungsformen der Erfindung sind in den abhängigen Ansprüchen angegeben.

Das System umfasst eine Toilettenbürste und ein Festkörperreinigungsmittel. Das Festkörperreinigungsmittel weist dabei zwei Komponenten auf. Hierunter wird im Rahmen dieser Beschreibung insbesondere verstanden, dass das Festkörperreinigungsmittel zwei voneinander verschiedene Reinigungsmittelkomponenten aufweist.

Die Toilettenbürste umfasst einen Bürstenkopf zur Reinigung einer Toilette mit mehreren Bürstenelementen und einem Bürstenschaft. Unter Bürstenelementen werden im Rahmen dieser Beschreibung insbesondere borstenartige Elemente verstanden, die beispielsweise aus Kunststoff und/oder Silikon bestehen können.

Die Bürstenelemente sind am Bürstenschaft befestigt. Dies kann insbesondere stoffschlüssig, beispielsweise über eine Klebeverbindung, oder formschlüssig, beispielsweise über eine Steckverbindung erfolgen. Der Bürstenschaft weist einen ersten Hohlraum auf, dessen geometrische Längsachse identisch mit der geometrischen Längsachse des Bürstenschafts ist oder parallel zur geometrischen Längsachse des Bürstenschafts angeordnet ist. Unter der jeweiligen Längsachse wird dabei im Rahmen dieser Beschreibung insbesondere die Achse verstanden, in der das jeweilige Element (also z.B. der Hohlraum oder der Bürstenschaft) die längste Ausdehnung hat. Außerdem kann die Längsachse mittig durch das jeweilige Element verlaufen. Dabei ist zu beachten, dass die Längsachsen lediglich gedachte geometrische Achsen sind.

Im ersten Hohlraum ist das Festkörperreinigungsmittel angeordnet. Unter einem Festkörperreinigungsmittel wird ein Festkörper verstanden, der in Wasser löslich ist und im Wasser gelösten Zustand dazu ausgebildet ist, Verschmutzungen in einer Toilette zu lösen. Beispielsweise kann das Festkörperreinigungsmittel stabartig oder kugelartig ausgebildet sein. Es können, insbesondere bei kugelartigen Festkörperreinigungsmitteln, auch mehrere Festkörperreinigungsmittel im ersten Hohlraum anordnerbar sein.

Der Bürstenschaft weist im Bereich der Bürstenelemente Ausnehmungen auf, die den ersten Hohlraum mit einer Umgebung der Toilettenbürste verbinden. Die Ausnehmungen sind erfindungsgemäß zwischen den Bürstenelementen angeordnet. Durch die Ausnehmungen kann Wasser aus der Umgebung in den ersten Hohlraum und aus ihm heraus in die Umgebung strömen. Dies passiert bevorzugterweise insbesondere bei der Reinigung einer Toilette mit der Toilettenbürste. Das Wasser löst im ersten Hohlraum einen Teil des Festkörperreinigungsmittels und strömt wieder aus dem ersten Hohlraum heraus, sodass die Reinigung der Toilette verbessert wird.

Die Toilettenbürste umfasst einen Griff. Der Bürstenkopf ist am Griff befestigt. Der Bürstenkopf kann lösbar oder unlösbar am Griff befestigt sein. Unter einer lösbaren Befestigung wird dabei insbesondere verstanden, dass die beiden Elemente ineinander schraubbar sein können. Unter einer unlösbaren Befestigung wird insbesondere eine stoffschlüssige Befestigung oder aber auch eine einteilige oder einstückige Ausführung des Bürstenkopfs mit dem Griff verstanden.

Der Griff weist einen zweiten Hohlraum auf, der in fluidischer Verbindung mit dem ersten Hohlraum steht. Dies ermöglicht, ein oder mehrere Festkörperreinigungsmittel durch den Griff in den ersten Hohlraum einzuführen. Dann muss der Griff nicht vom Bürstenschaft gelöst werden, um ein oder mehrere Festkörperreinigungsmittel einzuführen.

Erfindungsgemäß ist vorgesehen, dass entlang aller geometrischen Geraden, die parallel zur Längsachse des Bürstenschafts verlaufen, jeweils höchstens genau eine einzige Ausnehmung angeordnet ist. Dabei ist zu beachten, dass diese geometrischen Geraden lediglich gedachte Geraden sind, die bei Betrachtung der Toilettenbürste nicht sichtbar sein müssen. An jeder der oben erwähnten gedachten Gerade kann also höchstens eine einzige Ausnehmung angeordnet sein. Es kann auch Geraden geben, an denen keine Ausnehmung angeordnet ist

Durch die oben erwähnte erfindungsgemäße Anordnung der Ausnehmungen werden besonders gute Strömungsverhältnisse im ersten Hohlraum erreicht. Das Wasser bleibt dabei ausreichend lange in Kontakt mit dem Festkörperreinigungsmittel, sodass eine ausreichende Menge im Wasser gelöst wird.

Nach einer Ausführungsform der Erfindung ist es möglich, dass die Toilettenbürste nicht mehr als 6, vorzugsweise nicht mehr als 4, der Ausnehmungen umfasst. Diese relativ geringe Anzahl an Ausnehmungen stellt sicher, dass das Wasser ausreichend lange in Kontakt mit dem Festkörperreinigungsmittel bleibt, um davon ausreichend zu lösen.

Nach einer Ausführungsform der Erfindung kann der Griff ein erstes und ein zweites Ende aufweisen. Das erste Ende kann dem ersten Hohlraum zugewandt sein. Das zweite Ende kann dem ersten Ende gegenüber angeordnet sein. Die Toilettenbürste kann eine Kappe aufweisen, die lösbar am zweiten Ende des Griffs befestigbar ist. Die Kappe kann im am Griff befestigten Zustand den zweiten Hohlraum abdecken. Somit kann durch einfaches Lösen der Kappe der zweite Hohlraum geöffnet werden, um ein oder mehrere Festkörperreinigungsmittel schnell und hygienisch einzuführen. Die Kappe kann beispielsweise mit dem Griff verschraubbar sein oder auf den Griff gesteckt oder geklemmt werden.

Nach einer Ausführungsform der Erfindung können die Bürstenelemente als Silikonborsten ausgebildet sein. Die Silikonborsten sind besonders gut für eine Toilettenreinigung geeignet, weil sie schmutzabweisend sind.

Nach einer Ausführungsform der Erfindung kann eine der Ausnehmungen unterhalb des ersten Hohlraums angeordnet sein. Dabei wird im Rahmen dieser Beschreibung die Richtung "unten" in dem Sinne verwendet, dass der Bürstenkopf unterhalb des Griffs angeordnet ist. Die Ausnehmung unterhalb des ersten Hohlraums ist vorteilhaft für die Strömungsverhältnisse im ersten Hohlraum. Das Wasser kann durch die anderen Ausnehmungen in den ersten Hohlraum eintreten und durch die Ausnehmung unterhalb des ersten Hohlraums wieder aus dem ersten Hohlraum austreten.

Nach einer Ausführungsform der Erfindung kann der Griff oder der Bürstenschaft eine Verdickung aufweisen. Diese Verdickung kann beispielsweise genutzt werden, um die Toilettenbürste an einer Wandhalterung aufzuhängen.

Nach einer Ausführungsform der Erfindung können der Bürstenschaft und der Griff einstückig oder einteilig ausgebildet sein.

Nach einer Ausführungsform der Erfindung kann eine der beiden Komponenten kalk- und schmutzlösend ausgebildet sein. Dies ist besonders vorteilhaft bei der Reinigung einer Toilette. Die andere Komponente kann duftend ausgebildet sein.

Weitere Merkmale und Vorteile der vorliegenden Erfindung werden deutlich anhand der nachfolgenden Beschreibung eines bevorzugten Ausführungsbeispiels unter Bezugnahme auf die beiliegende Abbildung.

Fig. 1 zeigt eine schematische Ansicht einer Toilettenbürste nach einer Ausführungsform der Erfindung.

Die Toilettenbürste 100 umfasst einen Bürstenkopf 101 und einen Griff 102. Am Bürstenkopf 101 sind Bürstenelemente 103 angeordnet. Außerdem umfasst der Bürstenkopf 101 einen Bürstenschaft, an dem die Bürstenelemente 103 befestigt sind. Der Bürstenschaft weist mehrere Ausnehmungen 104 auf. Innerhals des Bürstenschafts ist ein erster Hohlraum angeordnet, in dem ein Festkörperreinigungsmittel angeordnet ist. Bei Reinigung einer Toilette strömt Wasser durch die Ausnehmungen 104 in den ersten Hohlraum und löst einen Teil des Festkörperreinigungsmittels. Das Wasser tritt anschließend durch die Ausnehmungen 104 wieder aus dem ersten Hohlraum aus.

Die Ausnehmungen 104 sind dabei so angeordnet, dass auf keiner gedachten geometrischen Geraden, die parallel zur gedachten Längsachse des Bürstenschafts und entlang des Umfangs des Bürstenschafts verläuft, mehr als genau eine Ausnehmung 104 angeordnet ist. Vorzugsweise trifft dies für alle gedachten geometrischen Geraden zu, die parallel zur gedachten Längsachse des Bürstenschafts verlaufen.

So wird eine besonders vorteilhafte Strömung des Wassers durch den ersten Hohlraum erreicht. Die Reinigungswirkung wird verbessert, indem eine besonders vorteilhafte Menge des Festkörperreinigungsmittels im Wasser gelöst wird.

## Patentansprüche

1. System, umfassend eine Toilettenbürste (100) und ein Festkörperreinigungsmittel, wobei das Festkörperreinigungsmittel zwei Komponenten aufweist, wobei die Toilettenbürste (100) einen Bürstenkopf (101) zur Reinigung einer Toilette umfasst, wobei der Bürstenkopf (101) mehrere Bürstenelemente (103) und einen Bürstenschaft aufweist, wobei die Bürstenelemente (103) am Bürstenschaft befestigt sind, wobei der Bürstenschaft einen ersten Hohlraum aufweist, dessen geometrische Längsachse identisch mit der geometrischen Längsachse des Bürstenschafts ist oder parallel zur geometrischen Längsachse des Bürstenschafts angeordnet ist, wobei in dem ersten Hohlraum das Festkörperreinigungsmittel angeordnet ist, wobei der Bürstenschaft zwischen den Bürstenelementen (103) Ausnehmungen (104) aufweist, die den ersten Hohlraum mit einer Umgebung der Toilettenbürste (100) verbinden, sodass Wasser aus der Umgebung in den ersten Hohlraum und aus ihm heraus in die Umgebung strömen kann, wobei die Toilettenbürste (100) einen Griff (102) umfasst, wobei der Bürstenkopf (101) am Griff (102) befestigt ist, wobei der Griff (102) einen zweiten Hohlraum aufweist, der in fluidischer Verbindung mit dem ersten Hohlraum steht, wobei entlang aller geometrischen Geraden, die parallel zur Längsachse des Bürstenschafts verlaufen, jeweils höchstens genau eine einzige Ausnehmung (104) angeordnet ist.

2. System nach Anspruch 1, **dadurch gekennzeichnet, dass** die Toilettenbürste (100) nicht mehr als 6, vorzugsweise nicht mehr als 4, der Ausnehmungen (104) umfasst.

3. System nach einem der vorherigen Ansprüche, **dadurch gekennzeichnet, dass** der Griff (102) ein erstes Ende, das dem ersten Hohlraum zugewandt ist, und ein zweites Ende aufweist, wobei das zweite Ende dem ersten Ende gegenüber angeordnet ist, und wobei die Toilettenbürste (100) eine Kappe aufweist, die lösbar am zweiten Ende des Griffs befestigbar ist, wobei die Kappe im am Griff (102) befestigten Zustand den zweiten Hohlraum abdeckt.

4. System nach zumindest einem der vorherigen Ansprüche, **dadurch gekennzeichnet, dass** die Bürstenelemente (103) als Silikonborsten ausgebildet sind.

5. System nach zumindest einem der vorherigen Ansprüche, **dadurch gekennzeichnet, dass** eine der Ausnehmungen (104) unterhalb des ersten Hohlraums angeordnet ist.

6. System nach zumindest einem der vorherigen Ansprüche, **dadurch gekennzeichnet, dass** der Griff (102) oder der Bürstenschaft eine Verdickung aufweist.

7. System nach zumindest einem der vorherigen Ansprüche, **dadurch gekennzeichnet, dass** der Bürstenschaft und der Griff (102) einstückig oder einteilig ausgebildet sind.

8. System nach einem der vorherigen Ansprüche, **dadurch gekennzeichnet, dass** eine der beiden Komponenten kalk- und schmutzlösend ausgebildet ist und die andere der Komponenten duftend ausgebildet ist.

## Claims

1. System comprising a toilet brush (100) and a solid body cleaning agent, wherein the solid body cleaning agent has two components, wherein the toilet brush (100) comprises a brush head (101) for cleaning the toilet, wherein the brush head (101) has several brush elements (103) and a brush shaft, wherein the brush elements (103) are fastened to the brush shaft, wherein the brush shaft has a first hollow space, whose geometric longitudinal axis is identical to the geometric longitudinal axis of the brush shaft or is arranged parallel to the geometric longitudinal axis of the brush shaft, wherein the solid body cleaning agent is arranged in the first hollow space, wherein the brush shaft has cutouts (104) between the brush elements (103) which connect the first hollow space with an environment of the toilet brush (100) so water is able to flow from the environment into the first hollow space and out of it into the environment, wherein the toilet brush (100) comprises a handle (102), wherein the brush head (101) is fastened to the handle (102), wherein the handle (102) has a second hollow space which is in fluidic connection with the first hollow space, wherein in each case maximum precisely one single cutout (104) is arranged along all geometric straight lines which extend parallel to the longitudinal axis of the brush shaft.

2. System according to claim 1, **characterised in that** the toilet brush (100) comprises no more than 6, preferably no more than 4, of the cutouts (104).

3. System according to any of the preceding claims, **characterised in that** the handle (102) has a first end which faces the first hollow space and a second end, wherein the second end is arranged opposite the first end, and wherein the toilet brush (100) has a cap which is releasably fastenable to the second end of the handle, wherein the cap covers the second hollow space in the state in which it is fastened to the handle (102).

4. System according to at least one of the preceding claims, **characterised in that** the brush elements (103) are designed as silicone bristles.

5. System according to at least one of the preceding claims, **characterised in that** one of the cutouts (104) is arranged below the first hollow space.

6. System according to at least one of the preceding claims, **characterised in that** the handle (102) or the brush shaft has a thickening.

7. System according to at least one of the preceding claims, **characterised in that** the brush shaft and the handle (102) are designed integrally or as a single piece.

8. System according to any of the preceding claims, **characterised in that** one of the two components is designed to be limescale-removing and dirt-removing and the other of the components designed to be fragrant.

## Revendications

1. Système comprenant une brosse pour toilettes (100) et un produit de nettoyage solide, dans lequel le produit de nettoyage solide présente deux composants, dans lequel la brosse pour toilettes (100) présente une tête de brosse (101) pour nettoyer une cuvette, dans lequel la tête de brosse (101) présente une pluralité d'éléments de brosse (103) et une tige de brosse, dans lequel les éléments de brosse (103) sont fixés sur la tige de la brosse, dans lequel la tige de la brosse présente un premier espace vide, dont l'axe longitudinal géométrique est identique à l'axe longitudinal géométrique de la tige de la brosse ou est parallèle à l'axe longitudinal géométrique de la tige de la brosse, dans lequel le produit de nettoyage solide est agencé dans le premier espace vide, dans lequel la tige de brosse présente entre les éléments de brosse (103) des cavités (104) reliant le premier espace vide à un environnement de la brosse pour toilettes (100), de sorte que de l'eau peut s'écouler de l'environnement jusque dans le premier espace vide et s'écouler hors de celui-ci vers l'environnement, dans lequel la brosse pour toilettes (100) comprend un manche (102), dans lequel la tête de brosse (101) est fixée au manche (102), dans lequel le manche (102) présente un second espace vide en communication fluidique avec le premier espace vide, dans lequel le long de toutes les droites géométriques parallèles à l'axe longitudinal de la tige de brosse est agencée au plus une seule cavité (104) respective.

2. Système selon la revendication 1, **caractérisé en ce que** la brosse pour toilettes (100) ne comprend pas plus de 6, de préférence pas plus de 4, des cavités (104).

3. Système selon l'une quelconque des revendications précédentes, **caractérisé en ce que** le manche (102) comporte une première extrémité qui est tournée vers le premier espace vide et une seconde extrémité, dans lequel la seconde extrémité est disposée en regard de la première extrémité, dans lequel la brosse pour toilettes (100) présente un couvercle, qui peut être fixé de manière amovible à la seconde extrémité du manche, dans lequel le couvercle recouvre le second espace vide à l'état fixé au manche (102).

4. Système selon au moins l'une des revendications précédentes, **caractérisé en ce que** les éléments de brosse (103) sont réalisés sous la forme de poils de silicone.

5. Système selon au moins l'une des revendications précédentes, **caractérisé en ce que** l'une des cavités (104) est agencée au-dessous du premier espace vide.

6. Système selon au moins l'une des revendications précédentes, **caractérisé en ce que** le manche (102) ou la tige de brosse présente un épaississement.

7. Système selon au moins l'une des revendications précédentes, **caractérisé en ce que** la tige de brosse et le manche (102) sont réalisés d'une seule pièce ou d'un seul tenant.

8. Système selon l'une quelconque des revendications précédentes, **caractérisé en ce que** l'un des deux composants est réalisé de manière à dissoudre le tartre et la saleté et l'autre des composants est réalisé parfumé.
